# EUROPÄISCHE PATENTSCHRIFT

(11) **EP 2 084 088 B1**
(45) Veröffentlichungstag und Bekanntmachung des Hinweises auf die Patenterteilung: **15.08.2012**
(21) Anmeldenummer: 07846830.3
(22) Anmeldetag: 27.11.2007
(51) Int. Cl.: B65D 90/02, B65D 90/22

(54) **VORRICHTUNG ZUM AUSGLEICH VON DRUCKSTÖSSEN IN GESCHLOSSENEN SYSTEMEN, WIE SILOS ODER DGL.**
DEVICE FOR EQUALIZING PRESSURE SURGES IN CLOSED SYSTEMS, SUCH AS SILOS OR THE LIKE
DISPOSITIF POUR COMPENSER DES CHOCS DE PRESSION DANS DES SYSTÈMES FERMÉS, COMME DES SILOS OU ANALOGUES

(30) Priorität: 01.12.2006 DE 202006018244 U
(43) Veröffentlichungstag der Anmeldung: 05.08.2009
(73) Patentinhaber: Thorwesten Vent Gmbh, 59269 Beckum (DE)
(72) Erfinder: THORWESTEN, Albert, 59269 Beckum (DE)
(74) Vertreter: Meinke, Dabringhaus und Partner GbR
(86) Internationale Anmeldenummer: PCT/EP2007/010265
(87) Internationale Veröffentlichungsnummer: WO 2008/064853

(56) Entgegenhaltungen:
- WO-A-90/11816
- WO-A-95/10465
- FR-A- 1 198 120
- US-A- 3 590 858
- US-A- 5 064 089
- US-A1- 2002 164 443

## Beschreibung

Die Erfindung richtet sich auf eine Vorrichtung zum Ausgleich von Druckstößen bei möglicheN Staub- oder Gasexplosionen in geschlossenen Systemen, wie Silos, Rohrleitungen od. dgl., mit einem an einem Auslassstutzen bzw. einer Zarge verschwenkbaren Klappdeckel mit einem die Deckelkontur bildenden eingeschlossenen Körper aus Kunststoff, wie z.B. Schaumstoff, der eine ebene äußere Oberfläche aufweist, wobei am Auslassstutzen bzw. an der Zarge eine Prallplatte zum Anschlag des Deckels im Explosionsfalle vorgesehen ist.

Eine derartige Vorrichtung ist beispielsweise aus der WO95/10465 bekannt. Der dortige, im Explosionsfalle sich öffnende Klappdeckel besteht aus Metallblechen und wird in der Praxis z.B. aus Aluminiumblechen hergestellt. Im Explosionsfalle schlägt der Klappdeckel gegen die Prallplatte unter Verdrängung der zwischenliegenden Luft, die Prallplatte federt zurück und der Klappdeckel wird in Schließstellung zurückgeschleudert.

Der bekannte Klappdeckel weist bereits ein vergleichsweise geringes Gewicht auf. Gleichwohl lässt sich die dort propagierte Technologie noch deutlich verbessern, nicht nur was die Herstellungsweise und damit den Herstellungspreis angeht, sondern auch was die Reduzierung an träger Masse angeht, so dass Ziel der Erfindung neben der wirtschaftlichen Herstellung insbesondere eine deutliche Gewichtsverringerung des Klappdeckels, ein schnelles Wechseln des Deckels im Schadensfall bzw. eine schnelle Erstmontage und eine Verbesserung der Schutzwirkung des Systems ist.

Dieses Ziel wird mit einer Vorrichtung der eingangs bezeichneten Art gemäß der Erfindung dadurch erreicht, dass der Klappdeckel aus einem Kohle- und Glasfasermaterial gebildet ist, wobei der Deckelhauptkörper aus die Außenwände bildenden mehrlagigen Kohle- und Glasfasermatten gebildet ist und dass in der nach außen weisenden mehrlagigen Kohle-/- und Glasfasermatte eine Begleitheizung einlaminiert ist.

Grundsätzlich sind derartige Materialien bekannt, allerdings werden sie im Industriebereich in dieser Weise bisher nicht eingesetzt.

Da sich das erfindungsgemäße Kohle und Glasfasermaterial vergleichsweise einfach verarbeiten lässt, insbesondere sich aus einem derartigen Material auch die gewünschten Formen bzw. Profilierungen derartiger Klappen herstellen lassen, sieht die Erfindung in Ausgestaltung vor, dass der Deckelhauptkörper aus die Außenwände bildenden Kohle und Glasfasermatten mit einem die Deckelkontur bildenden eingeschlossenen Körper aus Kunststoff, wie z.B. Schaumstoff, gebildet ist. Die Bealeitheizuna soll insbesondere dazu dienen, das Einfrieren des Deckels zu verhindern, wenn in der Deckelumgebung Temperaturen unterhalb des Gefrierpunktes herrschen.

Ausgestaltungen der Erfindung ergeben sich aus den weiteren Unteransprüchen. Dabei kann beispielsweise vorgesehen sein, dass der von den Kohle-/Glasfasermatten umschlossene Kunststoffkörper als Kugelabschnitt ausgebildet ist. Natürlich sind hier auch ähnliche Raumformen möglich, etwa polygone Kegelstümpfe, querschnittlich elliptische oder parabolische Körper od. dgl. mehr.

Nach der Erfindung kann auch vorgesehen sein, dass der Kohle-/Glasfaserdeckel im Wesentlichen kreisförmig ausgebildet ist, wobei der kreisförmige Deckelhauptkörper in einem Schwenkrahmen aus Kohle- und Glasfasermatten positioniert ist, wobei in Ausgestaltung zwischen Deckelhauptkörper und Schwenkrahmen ein Schaumstoffring positioniert sein kann.

Um ein Abperlen von Regenwasser zu gewährleisten, sieht die Erfindung in weiterer Ausgestaltung auch vor, dass wenigstens die Deckeloberfläche mit einer Lotuseffekt-Beschichtung versehen ist.

Neben der besonders leichten Bauweise des Deckels zeichnet sich die erfindungsgemäße Vorrichtung auch dadurch aus, dass im Auslassstutzen bzw. in der Zarge ein mit einer Vielzahl von Durchgangsbohrungen versehener bzw. wabenstrukturierter Flammsperrkörper unterhalb des Deckels positioniert ist.

Neben dem Vorsehen etwa eines wabenstrukturierten Flammsperrkörper innerhalb des Auslassstutzens kann alternativ oder zusätzlich gemäß der Erfindung auch vorgesehen sein, dass um die Zarge mit Deckel ein Flammsperrkäfig positioniert ist, wobei der Flammsperrkäfig von einem mit einem Flammsperrgewebe umspannten Stützgestell gebildet ist.

Grundsätzlich ist es bekannt, derartige Zargen bzw. Auslassstutzen mit Deckel mit einem unterrandseitigen Montageringflansch zu versehen, der eine Vielzahl von Bohrungen aufweist, durch die dann die entsprechenden Flanschverschraubungen positioniert werden. Als Alternative hierzu sieht die Erfindung vor, dass der den Deckel tragende Auslassstutzen mit einem Bandagenverschluss zur Schnellmontage versehen ist.

Eine besonders vorteilhafte Gestaltung eines derartigen Bandagenverschlusses besteht darin, dass dieser Bandagenverschluss von wenigstens einem Stahlband mit wenigstens einem Schnellverschluss gebildet ist, wobei auf dem Stahlband eine Mehrzahl von querschnittlich etwa U-förmigen Klemmklauen, insbesondere aus einem hochbelastbarem Kunststoff, auf Abstand zueinander positioniert sind.

Um einen Transport der Vorrichtung besonders zu vereinfachen ist nach der Erfindung auch vorgesehen, dass die federbelastete Prallplatte in der Transportlage von in der Länge gestuften Sicherheitsdrähten gehalten ist, wobei mit gestuften Sicherheitsdrähten eine Sicherung der Transportlage der federbelasteten Prallplatte dahingehend gesehen wird, dass beim Auftrennen der Sicherheitsdrähte die Prallplatte zunächst einen gewissen Weg zurücklegt, um dann erneut an der nächsten Stufe des Sicherheitsdrahtes gehalten zu werden. Wird diese aufgetrennt, erfolgt ein weiteres Aufschwenken, um wiederum das Absichern mit einer weiteren Stufe und ggf. schließlich die Gesamtauftrennung, um die Prallplatte in die Arbeitsposition einschwenken zu lassen, womit verhindert wird, dass bei einem versehentlichen Auftrennen einer Transportsicherung die Prallplatte über ihren gesamten Winkelbereich aufschwingt, was nicht nur zu Zerstörungen an den in unmittelbarer Nähe befindlichen Objekten führen kann, sondern auch zu Verletzungen bei evtl. in der Umgebung befindlichen Personen.

Weitere Merkmale, Einzelheiten und Vorteile der Erfindung ergeben sich aufgrund der nachfolgenden Beschreibung sowie anhand der Zeichnung. Diese zeigt in
- Fig. 1: eine Explosionsdarstellung der erfindungsgemäßen Vorrichtung,
- Fig. 2: eine Teilansicht in Explosionsdarstellung des Vorrichtungsdeckels,
- Fig. 3: eine Aufsicht auf den Deckel mit angedeuteter Glasfaserrowingstruktur,
- Fig. 4: einen Schnitt durch den Deckel etwa gemäß Linie IV-IV in Fig. 3,
- Fig. 5a: eine Prinzipdarstellung des Schichtaufbaues einer Ausführungsform des Deckels,
- Fig. 5b: eine Prinzipdarstellung des Schichtaufbaues einer anderen Ausführungsform des Deckels,
- Fig. 6: eine Seitenansicht der Vorrichtung mit angedeuteten Kohlefaserrowings im Deckel und der Durchgangsstruktur eines Flammsperrkörpers im Auslassstutzen,
- Fig. 7: einen Teilquerschnitt des Übergangsbereiches von der Zarge zu einem Rohrstutzen,
- Fig. 8: einen Spannring mit Spannklauen,
- Fig. 9: einen Schnitt durch den Spannring mit einer Spannklaue etwa gemäß Linie IX-IX in Fig. 8,
- Fig. 10: einen Teil der erfindungsgemäßen Vorrichtung mit der Prallplatte in der Transportlage und der Prallplatte nach Öffnen einer Stufensicherung sowie in
- Fig. 11: die erfindungsgemäße Vorrichtung in einem Flammsperrkäfig.

Die in Fig. 1 in Explosionsdarstellung wiedergegebene, allgemein mit 1 bezeichnete Vorrichtung, weist eine Zarge 2 bzw. einen Auslassstutzen auf, der mittels eines allgemein mit 3 bezeichneten Deckels verschlossen ist, wobei der Dekkel über entsprechende Drehbeschläge 4 an Flanschen 5 an der Zarge 2 befestigt ist.

An den Flanschen 5 ist ein Paar von Schwenkfedern 6 ebenfalls befestigt, die Scharnierwinkel 7 beaufschlagen, die eine Prallplatte 8 tragen, gegen die im Explosionsfalle der Vorrichtungsdeckel 3 schlagen kann, so dass er durch die damit verbundene Luftverdrängung abgebremst wird.

Wie aus Fig. 1 ebenfalls ersichtlich, kann die Zarge 2 an einem z.B. mit einem Silo verbundenen Stutzen 9 mit Hilfe Spannbänder 10, die mit einem Spannverschluss 11 ausgerüstet sind, befestigt werden.

Der Klappdeckel 3 ist in seinem wesentlichen Aufbau in Fig. 2 in Explosionsdarstellung wiedergegeben. Der kreisförmige Deckelhauptkörper, in Fig. 2 mit 3a bezeichnet, weist eine ebene, in der Gebrauchslage nach oben weisende Oberflächenschicht 12 auf aus einem Verbund aus Kohlefasermatten und Glasfasermatten, was weiter unten in Verbindung mit Fig. 5 näher beschrieben ist.

Die in das Innere der Zarge 2 weisende Oberfläche 13 des Deckels ist ebenfalls aus einem Verbundwerkstoff gebildet, wobei zwischen den beiden Außenschichten 12 und 13 ein Schaumstoffkörper 14 positioniert ist, und zwar in Form eines Kugelabschnittes, wie er querschnittlich im Wesentlichen in Fig. 4 dargestellt ist.

Zur Verbindung der Außenfläche 12 mit der Innenfläche 13 sind ist Vielzahl von Kohlefaserrowings 15 vorgesehen, die entsprechende Ausnehmungen im Schaumstoffkörper 11 durchsetzen und in der Gebrauchslage eine feste Verbindung zwischen der Außenfläche 12 und der Innenfläche 13 zur Stabilisierung des Leichtbaudeckels 2 aufweisen, wobei diese Struktur nicht zur Erfindung gehört und nur ein mögliches Beispiel darstellt.

Der Deckelhauptkörper 3a ist in einem Schwenkrahmen 16 ebenfalls aus Kohlefasern und Glasfasern gebildet, wobei auch im Schwenkrahmen ein Schaumstoffkörper 14 und entsprechende Kohlefaserrowings 15a vorgesehen sind.

Wie sich aus Fig. 4 ergibt, ist ein Schaumstoffring 17 so in einer Kantenrückfalzung des Deckels positioniert, dass er sich in der Verschlusslage über den Oberrand der Zarge 2 dichtend legen kann.

Wie in Fig. 5a wiedergegeben, besteht bei einem Ausführungsbeispiel der Deckelaufbau zunächst aus einer äußeren Oberflächenschicht 12, diese wiederum aus einer Kohlenfaserschicht 18, gefolgt von einer Glasfaserschicht 19 und im dargestellten Beispiel wiederum gefolgt von einer folienartig gestalteten Begleitheizung 20, gefolgt von einer weiteren Glasfaserschicht 19a. Der Schaumstoffkörper 14 wird, wie schon beschrieben, von Kohlefaserrowings 15 durchsetzt, die unmittelbar mit der aufliegenden Glasfaserschicht 19a verbunden sind.

Die nach innen weisende und der gewölbten Kontur des Schaumstoffkörpers 14 folgende Schicht 13 wird im dargestellten Beispiel von drei Kohlefaserschichten 18a bis 18c gebildet, die aneinander anlaminiert sind, wobei die nach innen weisende Kohlefaserschicht 18a ebenfalls mit den Kohlefaserrowings 15 fest verbunden ist.

In Fig. 5b ist ein abgewandeltes Ausführungsbeispiel der Deckelkonstruktion dargestellt, wobei hier die Kohlefaserrowings 15 ebenso wie die äußere und innere Kohlefaserschicht 18 mit einem Kunstharz anlaminiert bzw. von diesem umschlossen eingegossen sind. Diese Bereiche sind in Fig. 5b mit 28 bezeichnet.

Wie sich beispielsweise aus Fig. 1 in Verbindung mit Fig. 6 ergibt, kann sich im Inneren der Zarge 2 ein Flammsperrkörper 21 befinden, der eine wabenförmige Struktur aufweisen kann, wie sich dies etwa aus Fig. 1 ergibt.

Dabei bildet die wabenförmige Struktur Gasdurchgangskanäle 22, wie dies in Fig. 6 angedeutet ist, mit denen erreicht wird, dass das Durchschlagen einer Flamme im Explosionsfalle nicht erfolgt, da sie beim Durchlaufen der Kanäle 22 bereits erloschen ist, wenn die Außenfläche der Zarge 2 erreicht wird.

In den Fig. 7 bis 9 sind Einzelheiten eines Spannringes 10a mit Schnellverschlüssen 11a dargestellt in Abwandlung zu der Ausführungsform nach Fig. 1. Die Zarge 2 ist hier an ihrem unteren äußeren Randbereich mit einer querschnittlich etwa S-förmigen Aufweitung versehen, wie sich dies insbesondere aus Fig. 7 ergibt. In Fig. 7 ist auch dargestellt, dass der Stutzen 9 eine querschnittlich etwa U-förmige, nach außen geprägte Randwulst 9a aufweist, die korrespondierend geformt und zum Ineinandergreifen mit dem Rand 2a ausgebildet ist.

Diese sich so ergebende Außenwulst kann von querschnittlich U-förmigen Spannbändern übergriffen werden, wie sich dies aus Fig. 1 ergibt, oder von einem Spannband 10a umschlossen sein, auf welches eine Mehrzahl von Klemmklauen aufgefädelt ist. Diese Klemmklauen 29 weisen eine innere Ausnehmung 30 auf, die von Stahlband 10a durchsetzt ist, wie sich dies aus Fig. 9 ergibt. Diese Klemmklauen 29 sind hochbelastbar und druckfest aufgrund ihrer Auffädelung auf dem Stahlspannband 10a. So ist die Gesamtkonstruktion äußerst leicht, gleichwohl genügt sie den Anforderungen zur Sicherung der Zarge 2 an einem Stutzen 9 oder einem Rohrstück mit entsprechend ausgebildeter, oberer, nach außen weisenden Randwulst 9a.

In Fig. 10 ist dargestellt, wie die Prallplatte 8 in der Transportlage gegen die Oberfläche des Deckels 3 verspannt ist, und zwar mit Hilfe einiger Sicherheitsdrähte 23 in gestuften Längen. Ist die Vorrichtung 1 montiert und soll in ihre Funktionsstellung gebracht werden, können die Sicherheitsdrähte 23 nacheinander von der kürzesten Schlaufe bis zur längsten Schlaufe geöffnet werden. Dabei schwenkt die Prallplatte 8 in den entsprechenden Stufen, die sich unter Spannung der Feder 6 befindet, stufenweise nach oben bis die gewünschte Öffnungsstellung erreicht ist.

Wird ein Flammsperrkörper 21 innerhalb der Zarge 2 nicht gewünscht oder will man einen zusätzlichen Schutz erreichen, kann, wie in Fig. 11 dargestellt, die Vorrichtung 1 auch insgesamt mit einem allgemein mit 24 bezeichneten Flammsperrkäfig versehen sein, wobei dort über ein Stützgestell 25 ein Flammsperrgewebe 26 gezogen ist, das das Durchschlagen von Flammen nach außen verhindert.

Natürlich ist das beschriebene Ausführungsbeispiel der Erfindung noch in vielfacher Hinsicht abzuändern, ohne den Grundgedanken zu verlassen. So können beispielsweise die das ungewollte Aufschwenken der Prallplatte verhindernden Drähte durch Lochbänder ersetzt werden u. dgl. mehr.

## Patentansprüche

1. Vorrichtung (1) zum Ausgleich von Druckstößen bei möglichen Staub- oder Gasexplosionen in geschlossenen Systemen, wie Silos, Rohrleitungen od. dgl., mit einem an einem Auslassstutzen bzw. einer Zarge (2) verschwenkbaren Klappdeckel (3) mit einem die Deckelkontur bildenden eingeschlossenen Körper (14) aus Kunststoff, wie z.B. Schaumstoff, der eine ebene äußere Oberfläche (12) aufweist, wobei am Auslassstutzen bzw. an der Zarge (2) eine Prallplatte (8) zum Anschlag des Deckels (3) im Explosionsfalle vorgesehen ist,
**dadurch gekennzeichnet,**
**dass** der Klappdeckel (3) aus einem Kohle- und Glasfasermaterial gebildet ist, wobei der Deckelhauptkörper (3a) aus die Außenwände (12,13) bildenden mehrlagigen Kohle und Glasfasermatten (18,19) gebildet ist und dass in der nach außen weisenden mehrlagigen Kohle- und Glasfasermatte (18/19) eine Begleitheizung (20) einlaminiert ist.

2. Vorrichtung nach Anspruch 1,
**dadurch gekennzeichnet,**
**dass** der eingeschlossene Kunststoffkörper (14) etwa als Kugelabschnitt ausgebildet ist.

3. Vorrichtung nach einem der vorangehenden Ansprüche,
**dadurch gekennzeichnet,**
**dass** der Kohle- und Glasfaserdeckel (3) im Wesentlichen kreisförmig ausgebildet ist, wobei der kreisförmige Deckelhauptkörper (3a) in einem Schwenkrahmen (16) aus Kohle- und Glasfasermatten positioniert ist und/oder dass zwischen Deckelhauptkörper (3a) und Schwenkrahmen (16) ein Schaumstoffring (17) und/oder ein Verstärkungsring als Vierkant-Kunststoffhohlprofil positioniert ist.

4. Vorrichtung nach einem der vorangehenden Ansprüche,
**dadurch gekennzeichnet,**
**dass** wenigstens die Deckeloberfläche (12) mit einer Lotuseffekt-Beschichtung versehen ist.

5. Vorrichtung nach einem der vorangehenden Ansprüche,
**dadurch gekennzeichnet,**
**dass** im Auslassstutzen bzw. in der Zarge (2) ein mit einer Vielzahl von Durchgangsbohrungen versehener bzw. wabenstrukturierter Flammsperrkörper (21) unterhalb des Deckels positioniert ist.

6. Vorrichtung nach einem der vorangehenden Ansprüche,
**dadurch gekennzeichnet,**
**dass** um die Zarge (2) mit Deckel (3) ein Flammsperrkäfig (24) positioniert ist und/oder dass der Flammsperrkäfig (24) von einem mit einem Flammsperrgewebe (26) umspannten Stützgestell (25) gebildet ist.

7. Vorrichtung nach einem der vorangehenden Ansprüche,
**dadurch gekennzeichnet,**
**dass** der den Deckel (3) tragende Auslassstutzen bzw. die Zarge (2) mit einem druckfesten Bandagenverschluss (10,11) zur Schnellmontage versehen ist.

8. Vorrichtung nach Anspruch 7,
**dadurch gekennzeichnet,**
**dass** der Bandagenverschluss (10,11) von wenigstens einem Stahlband (10a) mit wenigstens einem Schnellverschluss (11) gebildet ist, wobei auf dem Stahlband eine Mehrzahl von querschnittlich etwa U-förmigen Klemmklauen (29), insbesondere aus einem hochbelastbarem Kunststoff, auf Abstand zueinander positioniert sind.

9. Vorrichtung nach einem der vorangehenden Ansprüche,
**dadurch gekennzeichnet,**
**dass** die federbelastete Prallplatte (8) in der Transportlage von mehreren in der Länge gestuften Sicherheitsdrähten (23) gehalten ist.

## Claims

1. Device (1) for equalising pressure surges in the event of possible dust explosions or gas explosions in closed systems, such as silos, pipelines or the like, comprising a hinged lid (3) which can pivot on an outlet connection or on a body (2) and has an enclosed element (14) which forms the lid contour, is made of plastics material, such as foamed material, and has a planar outer surface (12), a deflector plate (8) for stopping the lid (3) in the event of an explosion being provided on the outlet connection or on the body (2), **characterised in that** the hinged lid (3) is formed from a carbon and glass fibre material, the main lid element (3a) being formed from the multi-layered carbon and glass fibre mats (18, 19) forming the outer walls (12, 13), and **in that** trace heating (20) is laminated in the outwardly facing, multi-layered carbon and glass fibre mats (18/19).

2. Device according to claim 1, **characterised in that** the enclosed plastics material element (14) is configured approximately as a spherical segment.

3. Device according to any of the preceding claims, **characterised in that** the carbon and glass fibre lid (3) is configured to be substantially circular, the circular main lid element (3a) being positioned in a pivot frame (16) made of carbon and glass fibre mats, and/or **in that** a foamed material ring (17) and/or a reinforcement ring is positioned, as a rectangular, plastics material hollow profile, between the main lid element (3a) and the pivot frame (16).

4. Device according to any of the preceding claims, **characterised in that** at least the lid surface (12) is provided with a lotus-effect coating.

5. Device according to any of the preceding claims, **characterised in that** a flame barrier element (21) provided with a plurality of through-holes or having a honeycomb structure is positioned below the lid, in the outlet connection or in the body (2).

6. Device according to any of the preceding claims, **characterised in that** a flame barrier cage (24) is positioned around the body (2) comprising the lid (3) and/or **in that** the flame barrier cage (24) is formed by a support frame (25) covered with a woven flame barrier fabric (26).

7. Device according to any of the preceding claims, **characterised in that** the outlet connection bearing the lid (3) or the body (2) is provided with a pressure-resistant binding closure (10, 11) for quick assembly.

8. Device according to claim 7, **characterised in that** the binding closure (10, 11) is formed by at least one steel strip (10a) having at least one quick-acting closure (11), a plurality of clamping claws (29), having an approximately U-shaped cross section and being made in particular of a heavy-duty plastics material, being positioned on the steel strip with mutual spacing.

9. Device according to any of the preceding claims, **characterised in that** the spring-loaded deflector plate (8) is held in the transport position by a plurality of safety wires (23) which are stepped in length.

## Revendications

1. Dispositif (1) permettant de compenser des coups de bélier dans le cas éventuel de coups de poussier ou d'explosions de gaz dans des systèmes fermés, tels que des silos, des conduites tubulaires ou analogues, avec un couvercle rabattant (3) pivotant sur une tubulure d'échappement ou une structure (2), comprenant un corps fermé (14) formant le contour du couvercle en matière synthétique, par exemple un matériau expansé, qui présente une surface externe plane (12), dans lequel il est prévu, sur la tubulure d'échappement ou sur la structure (2), une chicane (8) pour s'appuyer sur le couvercle (3) en cas d'explosion,
**caractérisé en ce que**
le couvercle rabattant (3) est formé d'un matériau à base de carbone et de fibres de verre, dans lequel le corps principal (3a) du couvercle est formé de mats de carbone et de fibres de verre multicouches (18, 19) formant les parois externes et **en ce qu'**un chauffage d'accompagnement (20) est laminé dans le mat de carbone et de fibres de verre multicouche (18, 19) tourné vers l'extérieur (12,13) ;

2. Dispositif selon la revendication 1,
**caractérisé en ce que**
le corps synthétique fermé (14) est formé plus ou moins d'une section sphérique.

3. Dispositif selon l'une quelconque des revendications précédentes,
**caractérisé en ce que**
le couvercle de carbone et de fibres de verre (3) est conformé sensiblement en cercle, dans lequel le corps principal circulaire (3a) du couvercle est positionné dans un cadre pivotant (16) formé de mats de carbone et de fibres de verre et/ou une bague de matériau expansé (17) et/ou une bague de renfort est ou sont positionnées sous la forme d'un profil creux de matériau synthétique à quatre pans entre le corps principal (3a) du couvercle et le cadre pivotant (16).

4. Dispositif selon l'une quelconque des revendications précédentes,
**caractérisé en ce que**
au moins la surface (12) du couvercle est pourvue d'un revêtement à effet lotus.

5. Dispositif selon l'une quelconque des revendications précédentes,
**caractérisé en ce que**
un corps anti-flamme (21) pourvu d'une pluralité d'orifices traversants ou structurés en nids d'abeille est positionné dans la tubulure d'échappement ou dans la structure (2) en dessous du couvercle.

6. Dispositif selon l'une quelconque des revendications précédentes,
**caractérisé en ce que**
une cage anti-flamme (24) est positionnée autour de la structure (2) pourvue du couvercle (3) et/ou la cage anti-flamme est formée d'un cadre d'appui revêtu d'un tissu anti-flamme (26).

7. Dispositif selon l'une quelconque des revendications précédentes,
**caractérisé en ce que**
la tubulure d'échappement ou la structure (2) portant le couvercle (3) est pourvue d'une fermeture à bandage (10, 11) résistant à la pression pour un montage rapide.

8. Dispositif selon la revendication 7,
**caractérisé en ce que**
la fermeture à bandage (10, 11) est formée d'au moins une bande d'acier (10a) présentant au moins une fermeture rapide (11), dans lequel une pluralité de griffes de serrage (29) plus ou moins en forme de U en coupe transversale, en particulier en matière synthétique hautement sollicitable, sont positionnées à distance l'une de l'autre.

9. Dispositif selon l'une quelconque des
revendications précédentes, **caractérisé en ce que** la chicane (8) sollicitée par un ressort est maintenue
dans la position de transport par plusieurs fils de sécurité (23) étagés dans la longueur.
